# EUROPÄISCHE PATENTSCHRIFT

(11) **EP 0 066 192 B1**
(45) Veröffentlichungstag und Bekanntmachung des Hinweises auf die Patenterteilung: **18.09.1985**
(21) Anmeldenummer: 82104380.9
(22) Anmeldetag: 19.05.1982
(51) Int. Cl.: F41F 9/06

(54) **Mörser mit einer in eine Rohrwiege integrierten Rücklauf-Vorholeinrichtung**
Mortar with a barrel mounting provided with a recoil-absorbing and returning-to-battery position device
Mortier muni d'un dispositif amortisseur de recul et de retour en batterie qui est intégré dans le berceau du canon

(30) Priorität: 03.06.1981 DE 3121963
(43) Veröffentlichungstag der Anmeldung: 08.12.1982
(73) Patentinhaber: Rheinmetall GmbH, 40880 Ratingen (DE)
(72) Erfinder: Becker, Wilfried, Dipl.-Ing., D-4000 Düsseldorf (DE); Winkler, Gert, Ing. (grad.), D-4005 Meerbusch (DE); Zielinski, Erich, Ing., D-5657 Haan 2 (DE); Lipp, Herbert, Ing. (grad.), D-4000 Düsseldorf (DE)
(74) Vertreter: Behrens, Ralf Holger (DE)

## Beschreibung

Die Erfindung betrifft einen Vorderladermörser nach dem Oberbegriff des Patentanspruchs 1.

Die US-A-3 608 422 betrifft einen Gegenstand der vorgenannten Gattung. Dabei ist der Vorderladermörser so tief innerhalb des Innenraumes des Trägerfahrzeugs angeordnet, daß selbst der Ladevorgang unterhalb einer Innenraumabdeckung stattfindet. Übliche Innenraumabmessungen vorausgesetzt, erzwingt die bekannte Anordnung eine ungewöhnliche Kürze des Mörserrohres und beschränkt den Richtberereich des Vorderladermörsers.

Zwar ist aus der DE-A-1 578 210 ein in einem Fahrzeug eingebauter, schwenkbarer Vorderladermörser bekannt, welcher mit seiner Mündung über eine Innenraumabdeckung des Trägerfahrzeugs hinausragt und eine Ladevorrichtung aufweist, aber der bekannte Vorderladermörser ist im Innenraum des Trägerfahrzeugs unter Verwendung eines Zweibeins und einer Kugelpfanne, also feldmäßig, lafettiert und dies erfordert eine große Öffnung in der Innenraumabdeckung und bietet damit eine nur unzureichenden Schutz für die Fahrzeugbesatzung. Auch hier steht nur ein eingeschränkter Richtbereich zur Verfügung, und außerdem erweist sich ein großer Raumbedarf als nachteilig.

Der Erfindung liegt die Aufgabe zugrunde, einen Gegenstand der eingangs genannten Gattung zu schaffen, bei welchem sich ein größerer Richtbereich für den Vorderladermörser mit einem ausreichenden Schutz für die Besatzung des Trägerfahrzeugs verbinden läßt.

Gelöst wird diese Aufgabe durch die Lehre nach dem Patentanspruch 1 mit den erfinderischen Merkmalen in dessen Kennzeichen.

Auf die vorteilhafte Ausgestaltung des Gegenstandes nach der Erfindung ist die Lehre nach dem Anspruch 2 gerichtet. Sie erlaubt unter Wahrung des Schutzes für die Fahrzeugbesatzung eine raumsparende außenseitige Lafettierung des Vorderladermörsers und eine wesentliche Vergrößerung dessen Richtbereichs.

Die Erfindung wird anhand zweier in der Zeichnung im wesentlichen schematisch und unter Verzicht auf erfindungsunwesentliche Einzelheiten dargestellter bevorzugter Ausführungsbeispiele nachstehend des näheren erläutert.

Es zeigt :
Figur 1 ein erstes Ausführungsbeispiel mit einer gegenüber dem Mörserrohr verschwenkbaren Ladeeinrichtung auf einem Trägerfahrzeug, teilweise geschnitten,
Figur 2 ein zweites Ausführungsbeispiel mit einer längs dem Mörserrohr angeordneten Beladeeinrichtung und
Figur 3 den Mörser nach Figur 2 ohne Ladeeinrichtung im längsaxialen Schnitt.

Gemäß Figur 1 weist ein Trägerfahrzeug 10 mit Rädern eine Boden 14, Außenwände 16 und 18 und eine Abdeckung 22 und 24 auf, wie sie bei gepanzerten Fahrzeugen für üblich gelten dürfen. Ein Innenraum 26 ist auf nicht dargestellte Weise für Mannschaft und Munition eingerichtet. Die Abdeckung 22 ist bei 28 abgeknickt und geht von einer Schürze 29. in den Teil 24 über, welcher in der Höhe einer nicht näher bezeichneten Oberkante der Außenwand 16 im Heckbereich 11 des Trägerfahrzeugs 10 angeordnet ist. Eine zwischen 24 und 26 vorgesehene Lageröffnung 32 weist einen Drehkranz 34 zum Zusammenwirken mit einer Drehplattform 62 auf. In der Drehplattform 62 . ist auf nicht näher dargestellte Weise über Schildzapfen 46 eine Wiegenwalze 44 ein Mörser 36 gelagert. Vom Innenraum 26 aus bedienbar, sind die jeweils mit einem nicht näher bezeichneten Handrad versehene Höhen- 48 und Seitenrichteinrichtung 50 angeordnet. An der Walzenwiege 44 ist eine Gelenkkugel 58 als Lager für einen Lademanipulator 52 vorgesehen, der schwingenartig gestaltet ist. Er weist zwei Arme auf, von denen nur einer, 60, dargestellt ist. Sie vereinigen sich an ihrem einen Ende zu einer nicht dargestellten Doppelpfanne für die Gelenkkugel 58 und tragen an ihrem anderen Ende eine Geschoßaufnahme 54. Im dargestellten Zustand ist der Lademanipulator 52 derart umgelenkt, daß er mit der Geschoßaufnahme 54 in einer Mulde 30 der Abdeckung 24 schräg unterhalb der Schürze 29 liegt. In dieser Stellung weist die nicht näher bezeichnete, verlängerte Achse der Geschoßaufnahme 54 in eine Ladeöffnung 90 unterhalb_{'} der Schürze 29. Ein nur andeutungsweise dargestelltes Ladegetriebe 56 erlaubt eine Bewegung des Lademanipulators 52 aus der dargestellten Position in Richtung eines Pfeils L₁ in jede der jeweiligen Stellung des Rohres 38 angepaßte Position, in welcher die Achse der Geschoßaufnahme 54 mit der Rohrseelenachse A fluchtet. Hierdurch ist vorteilhafterweise gewährleistet, daß der Mörser 36 der im Innenraum 26 gegebenen Deckung heraus einsatzweise bedient werden kann. Der 1-ademanipulator 52 wird in Richtung eines Pfeils L₂ in die dargestellte Position zum Beladen geschwenkt. Ein nicht dargestelltes Geschoß wird aus dem Innenraum 26 durch die Ladeöffnung 90 in die Geschoßaufnahme 54 eingeführt und dort mittels einer lösbaren Klemmvorrichtung fixiert. Alsdann wird der Lademanipulator 52 in Richtung des Pfeils L₁ verschwenkt, bis die Achse der Geschoßaufnahme 54 mit der Rohrseelenachse A fluchtet. Durch lösen-des Betätigen der Klemmeinrichtung wird das Geschoß zum Fall in das Rohr 38 des Mörsers 36 freigegeben, worauf der Lademanipulator 52 sofort wieder in Richtung des Pfeils L₂ geschwenkt wird, um das die Mündung 40 des Rohres 38 verlassende Geschoß nicht zu behindern. Bei der Schußentwicklung läuft das Rohr 38 in Richtung eines Pfeils R zurück. Dabei wird eine Rücklauf-Vorholeinrichtung 64 wirksam, wie sie in Figur 3 dargestellt ist und weiter unten noch zu beschreiben sein wird. Sie erlaubt es, einen langen Rücklaufweg zu beherrschen, so daß sich die in das Trägerfahrzeug 10 eingeleiteten Kräfte durchaus in realistischen Grenzen halten. Auf diese Weise läßt sich eine nach Reichweite und Schadwirkung - beide sind im wesentlichen vom Rohrkaliber und der Ladungsgröße abhängig - große Feuerkraft gewährleisten.

Das Ausführungsbeispiel nach Figur 2 unterscheidet sich von dem vorstehend beschriebenen hauptsächlich durch die Art des Lademanipulators 53 und damit des Ladens des Mörsers 36. Der Lademanipulator 53 weist ein Gestänge 61 auf, welches am Rohr 38 derart angeordnet ist, daß eine Geschoßaufnahme 55 in Richtung der Pfeile V und R daran auf- und abwärts beweglich ist. Hierfür ist in der Drehplattform 62 eine nicht dargestellte Durchlaßöffnung vorgesehen. Das Gestänge 61 folgt jeder Richtbewegung des Rohres 38, wobei sein nicht näher bezeichnetes unteres Ende stets im Innenraum 26 bleibt. In der Geschoßaufnhame 55 wird in einer unteren Beladestellung ein Geschoß 88 lösbar fixiert. Dann bewegt sich die Geschoßaufnahme 55 in Richtung des Pfeils V aufwärts und wird so über die Mündung 40 des Rohres 38 geschwenkt, daß sie mit der Rohrseelenachse A fluchtet. Durch lösendes Betätigen der nicht dargestellten Klemmeinrichtung wird das Geschoß 88 zum Fall in das Rohr 38 freigegeben, worauf die Geschoßaufnahme 55 sofort wieder zurückgeschwenkt wird, um das aus der Mündung 40 austretende Geschoß 88 nicht zu behindern.

Nachstehend wird anhand der Figur 3 die Rücklauf-Vorholeinrichtung 64 beschrieben. Letztere ist im Bereich der Wiegenwalze 44 als hydraulischer Teil 64 mit einem mit Hydrauliköl gefüllten Zylinder 70 gestaltet. Der Zylinder 70 ist oberseitig mit einer Dichtung 76 und unterseitig mit einer Dichtung 78 versehen. Ein um das Rohr 38 gelegter Mantel 74 weist an einem oberseitigen Flansch 72 eine obere und eine untere Kolbenfläche auf. In dem Flansch 72 ist ein nicht dargestelltes Drosselventil angeordnet. Unterseitig wird der Mantel 74 von einem als Federwiderlager 86 für eine Druckfeder 84 ausgebildeten Bund begrenzt. Die Feder 84 umgreift das Rohr 38 unterhalb des Zylinders 70 und gehört zu einem mechanischen Teil 80 der Rücklauf-Vorholeirichtung 64. Der mechanische Teile 80 ist mit einem Gehäuse 66 versehen, welches oberseitig mit der Wiegenwalze 44 verbunden ist und unterseitig ein unteres Federwiderlager 86 für die Feder 84 trägt. Bei der Rücklauf-Vorholeinrichtung 64 handelt es sich um die vorteilhafte Übertragung des bei Hinterlader-Rohrwaffen, beispielsweise Kanonen, bewährten Prinzips auf die Anwendung bei einem Mörser. Aufgrund der Kombination eines mechanischen Teils mit einem hydraulischen Teil, wie sie durch die Teile 80 und 68 repräsentiert sind, lassen sich mit der Rücklauf-Vorholeinrichtung 64 wie bei den genannten Waffen große Rücklaufwege beherrschen und damit an den Schildzapfen auftretende störende Kraftspitzen vermeiden. Hieraus ist erkennbar, daß die Erfindung großkalibrigen Steilfeuerwaffen die Lafettierung auf vergleichsweise leichten Trägerfahrzeugen erschließt. Dabei kann es sich sowohl um Rad- wie auch Kettenfahrzeuge handeln, wobei eine Beschränkung auf einen bestimmten Bereich des Trägerfahrzeugs, beispielsweise die Fahrzeugmitte, vorteilhafterweise entfällt. Bei sehr leichten Radfahrzeugen, wie sie in den Figuren 1 und 2 angedeutet sind, kann aus Gründen zusätzlicher Sicherheit eine zwischen dem Trägerfahrzeug 10 und einer Bodenoberfläche 100 wirksame Abstützung 20, beispielsweise in Teleskopausführung, angeordnet sein. Aufgrund der durch die Rücklauf-Vorholeinrichtung nach der Erfindung erzielte gute Dämpfung wird auch eine Lafettierung unter Anwendung des Prinzips der kardanischen Aufhängung realisierbar. Die konsequente Reduzierung eines üblichen Turms auf eine Drehplattform erlaubt im Zusammenhang mit der guten Dämpfung auch eine außenseitige Lafettierung, wobei auf eine Grundplatte zum unmittelbaren Einleiten der Rückstoßkräfte in den Boden verzichtet werden kann. Die konsequente Übernahme des Vorderladerprinzips legt den ausschließlichen Einsatz in der oberen Winkelgruppe fest, da für das im Rohr herabfallende Geschoß eine vorgegebene Fallgeschwindigkeit erforderlich ist, die nur bei entsprechender Rohrerhöhung und mithin geringer Reibung zwischen Geschoß und Rohrinnenwandfläche erreichbar ist. Dieses Merkmal geht mit der bereits erwähnten hohen Feuerkraft einher ; die leichte Lafettierung begünstigt nicht nur die Wendigkeit des Trägerfahrzeugs auch im unwegsamen Gelände, sondern auch - bei entsprechender Gestaltung - dessen Schwimmfähigkeit. Schließlich läßt der Vorderladermörser nach der Erfindung ohne Einschränkung der Feuerkraft einen Notbetrieb von Hand zu, der, ohnehin zeitlich begrenzt, eine jeweils nur kurzfristige und zudem nur partielle Einschränkung des Schutzes fallweise rechtfertigt. Da bei dem Mörser nach der Erfindung alle bei Vorderladern für die obere Winkelgruppe bekannten Abfeuerungen verwendbar sind und diese im gegebenen Zusammenhang nicht für erfindungswesentlich gehalten werden, kann ein näheres Eingehen hierauf unterbleiben.

## Patentansprüche

1. Vorderladermörser (36) mit einer in eine Rohrwiege (44) integrierten Rücklauf-Vorholeinrichtung (64) und einem Lademanipulator (52) mit einer beweglichen Aufnahme (54) zum ladeweisen Verbringen eines Geschosses aus dem Innenraum (26) eines - vorzugsweise gepanzerten - Trägerfahrzeugs (10) vor die Rohrmündung (40), gekennzeichnet durch folgende Merkmale :
a. der Lademanipulator (52) ist um eine am Vorderladermörser (36) vorgesehene Gelenkkugel (58) schwenkbar gelagert,
b. eine Beladeöffnung (90) unterhalb einer Abdeckung (22) des Innenraums (26) verbindet den letzteren durchgängig mit der Geschoßaufnahme (54) in deren Einbringstellung und
c. durch ein Ladegetriebe (56) ist eine Bewegungsbahn der Geschoßaufnahme (54) der jeweiligen Stellung des Rohres (38) des Vorderladermörsers (36) im Verhältnis zur Einbringstellung der Geschoßaufnahme (54) anpaßbar.

2. Vorderladermörser nach Anspruch 1, gekennzeichnet durch folgende Merkmale :
a. die Rohrwiege (44) ist in einer Orehplattform (62) angeordnet,
b. die Drehplattform (62) ist unter Verschluß einer Lageröffnung (32) in einer oberseitigen Abdeckung (24) des Innenraums (26) gelagert und
c. die Lageröffnung (32) befindet sich in der Nachbarschaft der Beladeöffnung (90) in einem Bereich, welcher durch das Laufwerk (12) des Trägerfahrzeugs (10) unterstützt wird.

## Claims

1. Front-loading mortar (36) with a recoil re- cuperator (64) integrated with a barrel cradle (44) and a loading manipulator (52) having a movable mount for transporting a projectile, as a loading operation, from an internal chamber (26) of a carrier vehicle (10), preferably armoured, into a position in front of the barrel muzzle (40) characterised by the following features :
a. the loading manipulator (52) is mounted so as to be pivotable about a universal joint ball (58) provided on the mortar (36),
b. a loading aperture (90) beneath a cover (22) of the internal chamber (26) connects the chamber through to the projectile mount (54) when the latter is in the position for insertion, and
c. by means of a loading gear (56) a path of movement of the projectile mount (54) can be adapted to the position occupied at any instant by the barrel (38) of the mortar (36) in relation to the insertion position of the projectile mount (54).

2. Front-loading mortar in accordance with Claim 1, characterised by the following features :
a. the barrel cradle (44) is positioned in a turntable,
b. the turntable (62) is mounted in an upper cover (24) of the internal chamber (26) where it is secured in a bearing aperture (32), and
c. the bearing aperture (32) being located in the vicinity of the loading aperture (90) in a zone which is supported by the running gear (12) of the carrier vehicle (10).

## Revendications

1. Mortier à chargement par la bouche (36) comportant un dispositif de recul et de récupération (64) intégré dans le berceau (44) du tube et un manipulateur de charge (59) comportant un logement mobile (54) pour faire passer, aux fins de chargement, un projectile de l'habitacle (26) d'un véhicule porteur (10) (de préférence, blindé) devant l'embouchure (40) du tube, caractérisé par les caractéristiques suivantes :
a. le manipulateur de charge (52) est monté de façon à pouvoir pivoter autour d'une rotule (58) se trouvant sur le mortier à chargement par la bouche (36) ;
b. une ouverture de chargement (90) située au-dessous d'un panneau (22) de protection de l'habitacle (26) relie momentanément ce dernier au logement de projectile (54) dans sa position d'introduction, et
c. grâce à un mécanisme de chargement (56), une trajectoire de déplacement du logement de projectile (54) peut être adaptée à chaque position du tube (38) du mortier à chargement par la bouche (36), par rapport à la position d'introduction du logement de projectiles (54).

2. Mortier selon la revendication 1, caractérisé par les caractéristiques suivantes :
a. le berceau (44) est disposé dans une plate-forme rotative (62) ;
b. la plate-forme rotative (62) est placée dans un panneau supérieur (24) de l'habitacle (26), avec fermeture d'une ouverture de montage sur palier (32) ;
c. l'ouverture de montage sur palier (32) se trouve au voisinage de l'ouverture de chargement (90) dans une zone qui est soutenue par l'ensemble de roulement (12) du véhicule porteur (10).
